# FASCICULE DE BREVET EUROPEEN

(11) **EP 0 247 668 B1**
(45) Date de publication et mention de la délivrance du brevet: **07.08.1991**
(21) Numéro de dépôt: 87200890.9
(22) Date de dépôt: 14.05.1987
(51) Int. Cl.: H05B 6/76, H05B 6/66

(54) **Four à micro-ondes comportant un dispositif de sécurité de fermeture de porte**
Mikrowellenofen mit einer Türsicherheitsverschlussvorrichtung
Microwave oven having a door-closing safety device

(30) Priorité: 23.05.1986 FR 8607391
(43) Date de publication de la demande: 02.12.1987
(73) Titulaire: LABORATOIRES D'ELECTRONIQUE PHILIPS, 94450 Limeil-Brévannes (FR); Philips Electronics N.V., 5621 BA Eindhoven (NL)
(72) Inventeur: Steers, Michel, F-75007 Paris (FR); Hazan, Jean-Pierre, F-75007 Paris (FR); Delmas, Gilles, F-75007 Paris (FR)
(74) Mandataire: Landousy, Christian

(56) Documents cités:
- DE-A- 2 701 877
- DE-A- 2 821 681
- DE-A- 3 236 290
- DE-B- 1 236 105
- US-A- 3 651 300
- US-A- 3 749 875

## Description

L'invention concerne un four à micro-ondes comprenant un magnétron émettant des micro-ondes à l'intérieur d'une cavité de cuisson qui peut être fermée par une porte mobile, le four mettant en oeuvre l'émission de lumière détectée à travers un diaphragme afin de constituer un dispositif de sécurité qui, en cas d'une mauvaise ou d'une non-fermeture de la porte, empêche le magnétron de fonctionner afin d'éviter une fuite d'énergie micro-ondes.

Un four de ce type est connu du document DE 1 236 105 qui décrit un système de fermeture de sécurité d'une porte de four à micro-ondes. Pour cela une bande métallique est reliée à la porte du four. Si la porte est mal fermée cette bande intercepte un rayon lumineux issu d'un émetteur de lumière solidaire de l'encadrement du four. Cette bande présente une petite ouverture de sorte que le rayon lumineux peut traverser cette ouverture et atteindre une cellule photoélectrique lorsque la porte est hermétiquement fermée et autoriser ainsi la mise en marche du magnétron. Mais ce dispositif est très localisé et n'assure qu'une protection réduite. Or à l'usage la fermeture de la porte va peu à peu perdre ses qualités originelles et des fuites d'énergie micro-ondes vont pouvoir apparaître bien qu'en apparence la porte puisse paraître correctement fermée par le dispositif de ce document.

De même ce dispositif de sécurité ne traite pas de la situation, où, bien que le dispositif fonctionnant correctement, il subsiste néanmoins des fuites d'énergie micro-ondes car la planéité de la porte a été détériorée. C'est un problème très critique des fours à micro-ondes car les normes de sécurité en vigueur sur ces appareils imposent que les fuites soient très réduites tout autour de l'ouverture de la porte. Il est de plus souhaitable que ces normes restent respectées tout au long de la durée de vie du four. Or à l'usage la porte peut avoir tendance à se déformer ou se déplacer, et ces normes ne sont plus respectées, ce qui peut provoquer une irradiation inadmissible des utilisateurs.

Le but de l'invention est donc de détecter une quelconque déformation ou déplacement de la porte ou de l'encadrement, et d'agir pour empêcher la mise en fonctionnement du magnétron.

Pour cela l'invention telle que définie dans le préambule est remarquable en ce que le faisceau dudit émetteur est guidé vers ledit détecteur par une pluralité de guides de lumière, lesdits guides étant disposés l'un après l'autre tout au long du trajet dudit faisceau de telle façon qu'il existe des espaces entre des guides voisins, les guides de lumière étant solidaires de l'encadrement de la cavité de cuisson sur la majeure partie d'au moins un côté dudit encadrement, et en ce que le four comprend des diaphragmes solidaires de la porte mobile à sa périphérie de telle façon que quand ladite porte est fermée chaque diaphragme est disposé dans l'espace entre deux guides de lumière voisins, chaque diaphragme présentant d'autre part une ouverture telle que le faisceau lumineux traverse toutes les ouvertures lorsque la porte mobile est correctement fermée, et telle que le faisceau lumineux est intercepté par les bords de l'ouverture d'au moins un diaphragme lorsque la porte mobile est incorrectement fermée, ou déformée ou déplacée, afin d'empêcher le magnétron d'être mis en fonctionnement.

Les guides de lumière sont disposés le long de 1, 2, 3 ou 4 côtés de l'encadrement de la cavité de cuisson à l'intérieur de la paroi d'habillage du four. chaque côté, sur sa majeure partie peut recevoir un guide ou plusieurs guides successifs transparents à la lumière, montés de telle sorte que leurs axes optiques soient colinéaires. Ces guides sont par exemple en matière plastique ou en verre. Chaque côté peut être indépendant des autres côtés et disposer de son propre émetteur et de son propre détecteur de lumière. Préférentiellement, on utilise un seul émetteur et un seul détecteur de lumière en assurant la continuité optique du dispositif en disposant, aux coins de l'encadrement de la cavité, un miroir de renvoi qui peut être plan ou préférentiellement concave afin d'opérer une focalisation du faisceau. Ces miroirs peuvent par exemple être en verre ou en métal. On dispose ainsi de un ou plusieurs faisceaux lumineux qui cheminent le long de l'encadrement. A l'aide de ces faisceaux on teste le parallélisme et le bon positionnement de la porte par rapport à l'encadrement en disposant sur la porte un ou plusieurs diaphragmes constitués de plaques percées d'un trou. Ces diaphragmes pénêtrent dans des ouvertures disposées dans l'encadrement de sorte que dans les conditions optimales chaque trou de chaque diaphragme laisse passer le faisceau lumineux. Si par contre une anomalie fait que un seul des diaphragmes est mal positionné, le faisceau de lumière est ainsi intercepté et le récepteur de lumière ne détecte aucun flux lumineux. Cette absence de signal est mise à profit pour empêcher la mise en fonctionnement du magnétron.Bien évidemment les diaphragmes de par leurs dimensions réduites ont leur plein usage pour de faibles déplacements de la porte. Les dimensions du faisceau lumineux déterminent les limites maximales du jeu dans le déplacement de la porte. Le dispositif de sécurité et le magnétron lui-même sont neutralisés par un interrupteur d'ouverture de porte lors des ouvertures de porte correspondant à un usage normal du four.

Il est bien évidemment possible d'intervertir la disposition des éléments constitutifs de l'invention et de disposer de diaphragmes solidaires de l'encadrement de porte, l'émetteur, le récepteur et les guides optiques étant fixés, solidairement à la porte.

L'invention sera mieux comprise à l'aide des figures suivantes, données à titre d'exemples non limitatifs, qui représentent :
figure 1 : une vue schématique en coupe d'un des côtés du four comprenant l'encadrement, la porte munie de diaphragmes et les guides de lumière,
figure 2 : une vue schématique de face de l'encadrement de la cavité de cuisson,
figure 3 : une vue schématique de détails d'un guide de lumière muni de son propre diaphragme,
figure 4 : un schéma électrique du dispositif de sécurité selon l'invention.

La figure 1 représente une vue schématique en coupe d'un des côtés de la cavité de cuisson. Le dessin n'est pas à l'échelle.

Cette figure représente un encadrement rigide 10 de cavité de cuisson de four, recouvert par une plaque de protection 9, et une porte 11 mobile autour d'un axe 12. Cette porte 11 comporte des diaphragmes par exemple 13, 14, 15. Chacun de ces diaphragmes comporte un trou 13a, 14a, 15a. Les guides de lumière 16₁, 16₂, 16₃, 16₄ sont fixés rigidement à l'encadrement 10 de sorte que leurs axes optiques soient colinéaires. Un émetteur de lumière 17 émet un faisceau lumineux qui traverse les guides de lumière 16₁, 16₂, 16₃, 16₄ et les trous des diaphragmes 13a, 14a, 15a pour atteindre le détecteur 18. Ces trous ont par exemple 1 mm de diamètre. La porte du four est mobile dans la direction A selon une rotation autour de l'axe 12. Si la porte n'est pas correctement fermée ou si des déformations ont endommagé sa planéité ou sa position ou si des déformations de l'encadrement apparaissent, le faisceau lumineux est intercepté par les bords du diaphragme et ne peut plus traverser les trous. Le détecteur 18 ne détecte alors plus de signal.

La figure 1 représente un côté de l'encadrement de la cavité de cuisson. Il est possible de placer les mêmes éléments sur les quatre côtés de l'encadrement. Mais on peut réduire le nombre d'émetteurs et de récepteurs en plaçant des miroirs de renvoi aux angles de l'encadrement. Ceci est représenté sur la figure 2 selon une vue schématique de face telle qu'elle apparaît lorsque la plaque de protection 9 de la figure 1 a été enlevée. L'encadrement 10 de la cavité de cuisson est entouré sur chaque côté des guides de lumières 16₁ à 16₄, 21₁ à 11₄, 22₁ à 22₄, 23₁ à 23₄. Le faisceau de lumière, qui transite à travers les guides, passe à travers chaque trou percé dans chaque diaphragme fixé sur la porte mobile lorsqu' elle est correctement fermée. Aux coins de l'encadrement le faisceau est dévié à l'aide de miroirs, par exemple les miroirs 24, 26, 28. Ces miroirs peuvent être plans ou préférentiellement concaves pour assurer une focalisation du faisceau. Le faisceau lumineux émis par l'émetteur 17 traverse les guides et les diaphragmes et est dévié par les miroirs pour atteindre le détecteur 18. Le dispositif peut ainsi détecter des déformations ou des déplacements de la porte mobile ou de l'encadrement lui-même.

La figure 2 représente une structure avec 16 guides de lumière et trois diaphragmes par côté. Il est bien évidemment possible de mettre un nombre bien plus réduit d'éléments selon la qualité de la protection que l'on désire obtenir.

La figure 3 représente une vue schématique du détail d'un guide de lumière disposé en face du trou d'un diaphragme. Dans la position de fermeture correcte, l'axe du guide de lumière 16₂ passe par le centre du trou 13ₐ du diaphragme 13. Pour assurer que le jeu tolérable maximal sur la fermeture de la porte soit de l'ordre du mm, afin que les pertes d'énergie micro-ondes restent en dessous d'un niveau tolérable, il est nécessaire que le diamètre du faisceau lumineux soit de très faible dimension. Ce diamètre est par exemple de 1 mm. Selon la section du guide de lumière 16₂ il peut être nécessaire de réduire la section du faisceau en sortie de guide en mettant à la sortie de chaque guide un autre diaphragme 19. En intervenant sur la section des trous des diaphragmes 13 et 19 on peut ainsi régler la précision que l'on désire obtenir et donc les tolérances de jeu de porte que l'on admet.

La figure 4 représente le schéma électrique du dispositif de sécurité selon l'invention. Deux guides seulement sont représentés 16₁, 16₂. L'émetteur 17 est une diode électroluminescente et le récepteur 18 est un phototransistor. Le faisceau peut être intercepté par le diaphragme 13.

Le bloc d'alimentation basse tension 41 du dispositif de l'invention alimente l'émetteur 17 à travers l'interrupteur de porte 42. Celui-ci est ouvert lorsque la porte est ouverte et fermé lorsque la porte est fermée, permettant ainsi à l'émetteur d'émettre un flux lumineux et au dispositif de sécurité d'être opérationnel. Pour éliminer les problèmes de lumière parasite ambiante l'émetteur 17 est de préférence modulé par un circuit de modulation 44 par exemple à 30 KHz selon les techniques habituelles. Le bloc 41 alimente également le phototransistor 18 qui a une résistance 43 dans son circuit d'émetteur.

Le signal modulé, détecté par le récepteur 18, est démodulé par le circuit de démodulation 45 qui délivre un signal qui excite la bobine 46 d'un relais. Les contacts 47₁ et 47₂ de ce relais sont reliés respectivement à une alarme 49 et au circuit d'alimentation du magnétron 50. Lorsque le détecteur ne reçoit aucun flux lumineux ou un flux inférieur à une valeur seuil prédéterminée, l'alarme est excitée afin de prévenir l'utilisateur. Cette alarme peut être sonore ou visuelle. Lorsque le détecteur reçoit un flux lumineux, c'est le circuit d'alimentation du magnétron qui est excité permettant la mise en fonctionnement du four à micro-ondes. Les circuits électriques du four sont commandés par un interrupteur général 48 pour leur alimentation par le réseau électrique entre les points B et C.

## Revendications

1. Four à micro-ondes comprenant un magnétron émettant des micro-ondes à l'intérieur d'une cavité de cuisson qui peut être fermée par une porte mobile (11), le four mettant en oeuvre l'émission de lumière détectée à travers un diaphragme afin de constituer un dispositif de sécurité qui, en cas d'une mauvaise ou d'une non-fermeture de la porte, empêche le magnétron de fonctionner afin d'éviter une fuite d'énergie micro-ondes, ledit four comprenant au moins un émetteur de lumière (17) et au moins un détecteur de lumière (18), caractérisé en ce que le faisceau dudit émetteur est guidé vers ledit détecteur par une pluralité de guides de lumière(16₁ à 16₄), lesdits guides étant disposés l'un après l'autre tout au long du trajet dudit faisceau de telle façon qu'il existe des espaces entre des guides voisins, les guides de lumière étant solidaires de l'encadrement (10) de la cavité de cuisson sur la majeure partie d'au moins un côté dudit encadrement, et en ce que le four comprend des diaphragmes (13, 14, 15) solidaires de la porte mobile à sa périphérie de telle façon que quand ladite porte est fermée chaque diaphragme est disposé dans l'espace entre deux guides de lumière voisins, chaque diaphragme présentant d'autre part une ouverture (13a, 14a, 15a) telle que le faisceau lumineux traverse toutes les ouvertures lorsque la porte mobile est correctement fermée, et telle que le faisceau lumineux est intercepté par les bords de l'ouverture d'au moins un diaphragme lorsque la porte mobile est incorrectement fermée, ou déformée ou déplacée, afin d'empêcher le magnétron d'être mis en fonctionnement.

2. Four à micro-ondes comprenant un magnétron émettant des micro-ondes à l'intérieur d'une cavité de cuisson qui peut être fermée par une porte mobile (11), le four mettant en oeuvre l'émission de lumière détectée à travers un diaphragme afin de constituer un dispositif de sécurité qui, en cas d'une mauvaise ou d'une non-fermeture de la porte, empêche le magnétron de fonctionner afin d'éviter une fuite d'énergie micro-ondes, ledit four comprenant au moins un émetteur de lumière (17) et au moins un détecteur de lumière (18) caractérisé en ce que le faisceau dudit émetteur est guidé vers ledit détecteur par une pluralité de guides de lumière(16₁ à 16₄), lesdits guides étant disposés l'un après l'autre tout au long du trajet dudit faisceau de telle façon qu'il existe des espaces entre des guides voisins, les guides de lumière étant solidaires de la porte mobile (11) à sa périphérie sur la majeure partie d'au moins un de ses côtés, et en ce que le four comprend des diaphragmes (13, 14, 15) solidaires de l'encadrement de la cavité de cuisson de telle façon que quand ladite porte est fermée chaque diaphragme est disposé dans l'espace entre deux guides de lumière voisins, chaque diaphragme présentant d'autre part une ouverture (13a, 14a, 15a) telle que le faisceau lumineux traverse toutes les ouvertures lorsque la porte mobile est correctement fermée, et telle que le faisceau lumineux est intercepté par les bords de l'ouverture d'au moins un diaphragme lorsque la porte mobile est incorrectement fermée, ou déformée, ou déplacée, afin d'empêcher le magnétron d'être mis en fonctionnement.

3. Four à micro-ondes selon les revendications 1 ou 2, caractérisé en ce qu'il y a un émetteur de lumière (17) associé à un détecteur de lumière (18) pour chaque côté de l'encadrement (10) de la porte du four.

4. Four à micro-ondes selon les revendications 1 ou 2, caractérisé en ce que le trajet du faisceau lumineux entre l'émetteur de lumière (17) et le détecteur de lumière (18) est dévié aux angles du four à l'aide de miroirs de renvoi (24) (26) (28).

5. Four à micro-ondes selon la revendication 4, caractérisé en ce que le miroir de renvoi est concave pour assurer une focalisation du faisceau.

6. Four à micro-ondes selon une des revendications 1 à 5, caractérisé en ce que le trou (13a) (14a) (15a) fait dans chaque diaphragme a sensiblement 1 mm de diamètre.

7. Four à micro-ondes selon une des revendications 1 à 6, caractérisé en ce que l'émetteur de lumière (17) est une diode électroluminescente.

8. Four à micro-ondes selon une des revendications 1 a 7, caractérisé en ce que le détecteur de lumière (18) est un phototransistor.

9. Four à micro-ondes selon une des revendications 1 à 8, caractérisé en ce que la sortie d'au moins un guide de lumière comporte un autre diaphragme (19) muni d'un trou qui limite la dimension du faisceau.

10. Four à micro-ondes selon une des revendications 1 à 9, caractérisé en ce que le détecteur de lumière actionne une alarme sonore ou visuelle lorsqu'un fonctionnement défectueux est détecté.

## Claims

1. A microwave oven comprising a magnetron emitting microwaves inside a cooking chamber which can be closed by a movable door (11), the oven employing the emission of light detected through a diaphragm to form a safety device which, if the door is closed incorrectly or is not closed, prevents the magnetron from operating in order to preclude leakage of microwave energy, said oven comprising at least one light emitter (17) and at least one light detector (18), characterized in that the beam of said emitter is guided towards said detector by a plurality of light guides (16₁ to 16₄), said guides being arranged after one another along the entire path of said beam in such a way that spacings are obtained between adjacent guides, the light guides being fixedly connected to the frame (10) of the cooling chamber over the greater part of at least one side of said frame, and in that the oven comprises diaphragms (13, 14, 15) which are fixedly connected to the movable door at its periphery in such a way that when said door is closed each diaphragm is situated in the spacing between two adjacent light guides, each diaphragm further having an aperture (13a, 14a, 15a) such that the light beam passes through all the apertures when the movable door is closed correctly, and such that the light beam is intercepted by the edges of the aperture of at least one diaphragm when the movable door is not closed correctly, or is deformed or offset, in order to prevent the magnetron from being put into operation.

2. A microwave oven comprising a magnetron emitting microwaves inside a cooking chamber which can be closed by a movable door (11), the oven employing the emission of light detected through a diaphragm to form a safety device which, if the door is closed incorrectly or is not closed, prevents the magnetron from operating in order to preclude leakage of microwave energy, said oven comprising at least one light emitter (17) and at least one light detector (18), characterized in that the beam of said emitter is guided towards said detector by a plurality of light guides (16₁ to 16₄), said guides being arranged after one another along the entire path of said beam in such a way that spacings are obtained between adjacent guides, the light guides being fixedly connected to the movable door (11) at its periphery over the greater part of at least one of its sides, and in that the oven comprises diaphragms (13, 14, 15) which are fixedly connected to the frame of the cooking chamber in such a way that when said door is closed each diaphragm is situated in the spacing between two adjacent light guides, each diaphragm further having an aperture (13a, 14a, 15a) such that the light beam passes through all the apertures when the movable door is closed correctly, and such that the light beam is intercepted by the edges of the aperture of at least one diaphragm when the movable door is not closed corteclly, or is deformed or offset, in order to prevent the magnetron from being put into operation.

3. A microwave oven as claimed in Claim 1 or 2, characterized in that a light emitter (17) is associated with a light detector (18) for each side of the frame (10) of the oven door.

4. A microwave oven as claimed in Claim 1 or 2, characterized in that the path of the light beam between the light emitter (17) and light detector (18) is deflected by intermediate mirrors (24) (26) (28) at the corners of the oven.

5. A microwave oven as claimed in Claim 4, characterized in that the intermediate mirror is concave to focus the beam.

6. A microwave oven as claimed in any one of the Claims 1 to 5, characterized in that the diameter of the hole (13a) (14a) (15a) in each diaphragm is substantially 1 mm.

7. A microwave oven as claimed in any one of the Claims 1 to 6, characterized in that the light emitter (17) is a light-emitting diode.

8. A microwave oven as claimed in any one of Claims 1 to 7, characterized in that the light detector (18) is a photo-transistor.

9. A microwave oven as claimed in any one of Claims 1 to 8, characterized in that the output of at least one light guide comprises another diaphragm (19) with a hole limiting the dimension of the beam.

10. A microwave oven as claimed in any one of Claims 1 to 9, characterized in that the light detector actuates an audible or visible alarm when incorrect operation is detected.

## Patentansprüche

1. Mikrowellenofen mit eine Magnetron, das im Innern eines Kochraums Mikrowellen ausstrahlt, wobei dieser Kochraum mittels einer beweglichen Tür (11) abgeschlossen sein kann, wobei Gebrauch gemacht wird von der Ausstrahlung mittels einer Blende detektierten Lichtes eine Sicherheitsvorrichtung zu bilden, die wenn die Tür nicht einwandfrei oder überhaupt nicht geschlossen ist, das Magnetron verhindert zu funktionieren, um ein Weglecken von Mikrowellen zu vermeiden, wobei dieser Ofen mindestens einen Lichtstrahler (17) und mindestens einen Lichtdetektor (18) aufweist, dadurch gekennzeichnet, daß der vom genannten Strahler herrührende Strahl über eine Anzahl Lichtwellenleiter (16₁ bis 16₄) dem genannten Detektor zugeführt wird, wobei diese Lichtwellenleiter derart hintereinander in der Strecke des genannten Strahles vorgesehen sind, daß es zwischen benachbarten Leitern einen Zwischenraum gibt, wobei die Lichtwellenleiter über den größten Teil mindestens einer Seite des genannten Rahmens (10) des Kochraumes angeordnet sind, und daß der Ofen einen Teil mit der beweglichen Tür bildende Blenden (13, 14, 15) aufweist, derart, daß wenn diese Tür geschlossen ist, jede Blende in dem Raum zwischen zwei benachbarten Lichtwellenleitern liegt, wobei jede Blende andererseits eine Öffnung (13a, 14a, 15a) aufweist, und zwar derart, daß der Lichtstrahl alle Öffnungen durchquert, wenn die bewegliche Tür einwandfrei geschlossen ist, und daß der Lichtstrahl durch die Ränder der Öffnung mindestens einer Blende unterbrochen wird, wenn die bewegliche Tür nicht einwandfrei geschlossen, verformt oder verschoben ist, damit vermieden wird, daß das Magnetron eingeschaltet wird.

2. Mikrowellenofen mit einem Magnetron, das im Innern eines Kochraums Mikrowellen ausstrahlt, wobei dieser Kochraum mittels einer beweglichen Tür (11) abgeschlossen sein kann, wobei Gebrauch gemacht wird von der Ausstrahlung mittels einer Blende detektierten Lichtes eine Sicherheitsvorrichtung zu bilden, die wenn die Tür nicht einwandfrei oder überhaupt nicht geschlossen ist, das Magnetron verhindert zu funktionieren, um ein Weglecken von Mikrowellen zu vermeiden, wobei dieser Ofen mindestens einen Lichtstrahler (17) und mindestens einen Lichtdetektor (18) aufweist, dadurch gekennzeichnet, daß der vom genannten Strahler herrührende Strahl über eine Anzahl Lichtwellenleiter (16₁ bis 16₄) dem genannten Detektor zugeführt wird, wobei diese Lichtwellenleiter derart hintereinander in der Strecke des genannten Strahles vorgesehen sind, daß es zwischen benachbarten Leitern einen Zwischenraum gibt, wobei die Lichtwellenleiter einen Teil mit der beweglichen Tür (11) bilden und zwar am Rand über den größten Teil mindestens einer der Seiten, und daß der Ofen einen Teil mit dem Rahmen des Kochraumes bildende Blenden (13, 14, 15) aufweist, derart, daß wenn diese Tür geschlossen ist, jede Blende in dem Raum zwischen zwei benachbarten Lichtwellenleitern liegt, wobei jede Blende andererseits eine Öffnung (13a, 14a, 15a) aufweist, und zwar derart, daß der Lichtstrahl alle Öffnungen durchquert, wenn die bewegliche Tür einwandfrei geschlossen ist, und daß der Lichtstrahl durch die Ränder der Öffnung mindestens einer Blende unterbrochen wird, wenn die bewegliche Tür nicht einwandfrei geschlossen, verformt oder verschoben ist, damit vermieden wird, daß das Magnetron eingeschaltet wird.

3. Mikrowellenofen nach Anspruch 1 oder 2, dadurch gekennzeichnet, daß für jede Seite des Rahmens (10) der Ofentür ein mit einem Lichtdetektor (18) zusammenarbeitender Lichtstrahler (17) vorgesehen ist.

4. Mikrowellenofen nach Anspruch 1 oder 2, dadurch gekennzeichnet, daß die Strecke des Lichtstrahles zwischen dem Lichtstrahler (17) und dem Lichtdetektor (18) an den Ecken des Ofens mittels Umlenkspiegel (24) (26) (28) umgelenkt wird.

5. Mikrowellenofen nach Anspruch 4, dadurch gekennzeichnet, daß der Umlenkspiegel zur Gewährleistung einer Fokussierung des Strahles konkav ist.

6. Mikrowellenofen nach einem der vorstehenden Ansprüche, dadurch gekennzeichnet, daß die Öffnung (13a) (14a) (15a) in jeder Blende einen Durchmesser von etwa 1 mm hat.

7. Mikrowellenofen nach einem der vorstehenden Ansprüche, dadurch gekennzeichnet, daß der Lichtstrahler (17) eine Leuchtdiode ist.

8. Mikrowellenofen nach einem der vorstehenden Ansprüche, dadurch gekennzeichnet, daß der Lichtdetektor (18) ein Phototransistor ist.

9. Mikrowellenofen nach einem der vorstehenden Ansprüche, dadurch gekennzeichnet, daß der Ausgang mindestens eines Lichtwellenleiters eine andere Blende (19) aufweist, die mit einer Öffnung versehen ist, die die Größe des Strahles beschränkt.

10. Mikrowellenofen nach einem der vorstehenden Ansprüche, dadurch gekennzeichnet, daß der Lichtdetektor ein akustisches oder visuelles Alarmsignal auslöst, wenn ein nicht einwandfreies Funktionieren detektiert wird.
